# EUROPÄISCHE PATENTSCHRIFT

(11) **EP 2 030 291 B1**
(45) Veröffentlichungstag und Bekanntmachung des Hinweises auf die Patenterteilung: **16.09.2015**
(21) Anmeldenummer: 07789419.4
(22) Anmeldetag: 14.06.2007
(51) Int. Cl.: H01R 43/05

(54) **KLEMMVORRICHTUNG FÜR EINE CRIMPMASCHINE UND VERFAHREN ZUR HERSTELLUNG EINER CRIMPVERBINDUNG MIT EINER CRIMPMASCHINE UND DER ERFINDUNGSGEMÄSSEN KLEMMVORRICHTUNG**
CLAMPING APPARATUS FOR A CRIMPING MACHINE AND METHOD FOR PRODUCING A CRIMPED CONNECTION WITH A CRIMPING MACHINE AND THE CLAMPING APPARATUS ACCORDING TO THE INVENTION
DISPOSITIF DE SERRAGE POUR UNE MACHINE DE SERTISSAGE ET PROCÉDÉ DE FABRICATION D'UNE CONNEXION SERTIE ENTRE LA MACHINE DE SERTISSAGE ET LE DISPOSITIF DE SERRAGE SELON L'INVENTION

(30) Priorität: 16.06.2006 CH 995062006
(43) Veröffentlichungstag der Anmeldung: 04.03.2009
(73) Patentinhaber: Schleuniger Holding AG, 3608 Thun (CH)
(72) Erfinder: KAMBER, Patrik, CH-4713 Matzendorf (CH)
(74) Vertreter: Rosenich, Paul
(86) Internationale Anmeldenummer: PCT/IB2007/001590
(87) Internationale Veröffentlichungsnummer: WO 2007/144752

(56) Entgegenhaltungen:
- EP-A- 0 303 724
- EP-A2- 0 887 897
- DE-A1- 2 820 690
- DE-C1- 19 615 564
- DE-C2- 19 511 372
- DE-U1- 9 102 633

## Beschreibung

Die Erfindung betrifft eine Klemmvorrichtung für eine Crimpmaschine, zum Klemmen eines elektrischen Kabels sowie ein Verfahren zur Herstellung einer Crimpverbindung mit einer Crimpmaschine und der erfindungsgemäßen Klemmvorrichtung.

Crimpmaschinen sind heute vielfach neben dem eigentlichen Crimpwerkzeug unter anderem mit einer Abisoliervorrichtung ausgestattet und weisen eine Klemmvorrichtung zum Klemmen des an ein Kontaktelement zu crimpenden elektrischen Kabels auf, wobei die Klemmvorrichtung das Kabel sowohl während des Abisoliervorgangs als auch während des Crimpvorgangs klemmt.

Eine Klemmvorrichtung einer kombinierten Abisolier-/Crimpvorrichtung ist beispielsweise aus der DE-C2 195 11 372 bekannt. Die Klemmvorrichtung ist senkrecht zur Bodenplatte des Grundgestells angeordnet und mit dieser stationär verbunden. Die Klemmvorrichtung weist ein an der Vorderwand angebrachtes Trägerelement mit einer Durchgangsöffnung für das zu bearbeitende Ende des elektrischen Leiters auf. An beiden Enden eines T-förmigen Glieds mit horizontalem Querbalken ist je ein Stellarm schwenkbar angelenkt, wobei jeder Stellarm einen Klemmbacken trägt. Dabei sind die Klemmbacken so angeordnet, dass sie symmetrisch oben und unten zur Durchgangsöffnung liegen. Die Stellarme sind in Vertikalrichtung dadurch verschiebbar, dass am freien Ende des T-förmigen Glieds ein Stellhebel angelenkt ist, der mit einem Winkelhebel über einen Rollen-/Kurvenscheibenmechanismus gelenkig mit dem Antrieb verbunden ist. Das freie Ende des Stellhebels wird mittels einer Zugfeder vom Trägerelement weggezogen, wobei die Zugfeder versucht, die Klemmbacken zu schließen. Die Verschwenkung des T-förmigen Glieds über einen hoch komplizierten Mechanismus führt letztendlich zur Anhebung bzw. zur Absenkung der Stellarme. Dabei werden die mit den Stellarmen verbundenen Klemmbacken aufeinander zu bewegt, um den Leiter zu klemmen oder in Null-Stellung zurückgefahren, wenn der bearbeitete Leiter entnommen und ein neuer Leiter eingeführt werden soll. Um den Abisolierprozess zu starten, wird ein elektrischer Leiter in die Durchgansöffnung bewegt. Dabei trifft er auf die Schaltfahne eines Microschalters am Messerkopf der Abisoliereinheit. Durch die Berührung wird der Motor über den Microschalter eingeschaltet, so dass das Leiterende mittels der Klemmbacken eingeklemmt wird. Nun bewegen sich die Schneidmesser aufeinander zu und zerschneiden die Leiterisolation. Danach werden die Schneidmesser durch den Schlitten in Richtung Rückwand bewegt, so dass bei noch eingeklemmtem Leiter die zerschnittene Leiterisolation abgezogen wird. Inzwischen bewegen sich die beiden Schwenkarme der Abisoliereinheit weit auseinander, die zu verarbeitende Aderendhülse wird vom Aderendhülsengurt abgetrennt und dem Gesenk in der Crimptrommel zugeführt, und das Gesenk wird in Crimpposition gefahren. Dabei wird das abisolierte Leiterende über einen Einlauftrichter in die zu verarbeitende Aderendhülse eingeführt, wonach ein Crimpvorgang erfolgt. Danach wird über einen Dorn der Einlauftrichter wieder freigegeben und die Klemmbacken der Klemmvorrichtung werden voneinander entfernt. Nun kann das vercrimpte Leiterende der Vorrichtung entnommen werden. Der Schlitten läuft in seine Ausgangsstellung zurück bis ein neuer Arbeitszyklus über die Schaltfahne gestartet wird.

Diese kombinierte Abisolier-/Crimpvorrichtung wurde von der DE-C1 196 15 564 so weitergebildet, dass ein sicheres Vercrimpen und damit bessere Crimpergebnisse erzielt werden konnten. Auch diese Abisolier-/Crimpvorrichtung enthält eine stationäre Klemmeinrichtung zum Einklemmen eines abzuisolierenden Drahtes, eine Abisoliereinrichtung, die in Längsrichtung des Leiterendes bewegbar ist und eine Crimpeinrichtung, die ebenfalls in Längsrichtung des Leiterendes bewegbar ist, um auf den abisolieirten Teil des Leiterendes ein Kontaktelement aufzuschieben und mit diesem zu vercrimpen. Neu gegenüber DE-C2 195 11 372 ist, dass an der der Crimpeinrichtung zugewandten Seite der Klemmeinrichtung eine Zentriereinrichtung für das Leiterende angeordnet ist, wobei die Zentriereinrichtung auch in Längsrichtung des Leiterendes verschiebbar sein kann. Mit einer solchen Zentriereinrichtung wird erreicht, dass das eingeklemmte Leiterende besser in seiner Sollposition verbleibt, was insbesondere bei Leitern mit zunehmend kleineren Querschnitten immer schwieriger wird.

Derartige Vorrichtungen sind kompliziert und vielteilig aufgebaut. Die hohe Anzahl an Kurvenscheiben und Gelenken erfordert einen hohen Wartungsaufwand.

Aus dem deutschen Gebrauchsmuster DE-U1 91 02 633.4 ist eine Kabel-Crimpvorrichtung mit Abisoliergerät bekannt, bei der die Klemmvorrichtung für das zu verarbeitende Kabel ein Bestandteil des Abisoliergerätes ist. Beim Einlegen des vorderen Bereichs eines Kabels in die Öffnung eines nach unten offenen Schlitzes eines festen Klemmbackens wird das Abisoliergerät über eine Startvorrichtung gestartet. Der feste Klemmbacken arbeitet mit einem zustellbaren Klemmbacken zusammen. Das eingeführte Kabel liegt mit seinem hinteren Bereich unterseitig auf einer Stützauflage auf, die gleichzeitig einen Teil eines Halters für ein feststehendes Abisoliermesser bildet. Das feststehende Abisoliermesser arbeitet mit einem zustellbaren Abisoliermesser, ebenfalls in horizontaler Richtung zusammen. Die Startvorrichtung löst einen Abwärtshub des stößelartigen Vorrichtungsteils der Abisoliervorrichtung aus. Dabei wird die Vertikalbewegung über die Keilflächen des Vorrichtungsteils und der eines doppelarmigen Antriebshebels über dessen Achse in eine federbelastete Horizontalbewegung eines Schiebers umgewandelt, der an seinem vorderen Ende den Klemmbacken bildet und trägt. Bei einer senkrechten Abwärtsbewegung der Abisoliervorrichtung ist damit die Kabelklemmvorrichtung geschlossen und hält das Kabel fest. Das Kabel wird nun von den Abisoliermessern an seinem vorderen Ende von seiner Isolierung befreit, und das abgetrennte Teilstück wird durch die Isolierungs-Abziehvorrichtung vom Drahtende abgezogen. Danach wird die Klemmvorrichtung und mit ihr das abisolierte Kabel über den Stößel auf die Matrize abgesenkt und das abisolierte Ende des Kabels wird von der Crimpvorrichtung mit einem Kontaktelement vercrimpt. Dabei ist die Klemmvorrichtung noch immer geschlossen. An seinem unteren Ende trägt der Antriebshebel der Abisoliervorrichtung einen Steuerstift, der mit einer vorrichtungsfesten Kulissensteuerung zusammenarbeitet. Ist der Steuerstift während der Abwärtsbewegung am unteren Ende der Keilfläche angekommen, wird gegen den Widerstand einer Rückstellfeder ein Sperrglied hochgeschoben. Beim anschließenden Aufwärtshub gleitet der Steuerstift am Sperrglied entlang und öffnet die Kabelklemmvorrichtung.

Auch eine solche Klemmvorrichtung wird über einen hoch komplizierten und wartungsintensiven Mechanismus gesteuert. Sie muss selbst auch beweglich sein, da Abisoliervorgang und Crimpvorgang nicht am selben Ort durchgeführt werden.

Weitere Klemmvorrichtungen sind aus den Dokumenten EP-A-0 303 724, DE 28 20 690 A1 und EP-A2-0 887 897 bekannt.

Aufgabe der Erfindung ist es, eine Klemmvorrichtung für ein zu vercrimpendes elektrisches Kabel zu schaffen, welche bei einem geringen mechanischen Aufwand genug Kraft aufbringt, das Kabel zu hatten und eine positionsgenaue Klemmung während des gesamten Abisolier- und Crimpprozesses gewährleistet. Die Klemmvorrichtung soll einfach, wartungsarm und verschleißarm aufgebaut sein und eine kurze Abmantelung des zu vercrimpenden Kabels ermöglichen. Auch ist es Aufgabe der Erfindung, das Verfahren zur Herstellung einer Crimpverbindung durch Einsatz der erfindungsgemäßen Klemmvorrichtung kostengünstiger durchzuführen.

Diese Aufgabe wird mit einer Klemmvorrichtung mit den Merkmalen des Anspruchs 1 und einem Verfahren zur Herstellung einer Crimpverbindung mit einer Crimpmaschine und der erfindungsgemäßen Klemmvorrichtung nach Anspruch 10 gelöst. Vorteilhafte Ausführungen werden in den Unteransprüchen angegeben.

Erfindungsgemäß ist die Klemmvorrichtung für eine Crimpmaschine mit dem Crimpwerkzeugkopf über dessen Stirnseitenwand verbunden und mit dem Crimpwerkzeugkopf vertikal bewegbar. Sowohl Klemmvorrichtung als auch Crimpwerkzeugkopf sind dabei mittig in Längsrichtung des zu klemmenden elektrischen Kabels oberhalb des Ambosses und des Frontmessers angeordnet. Lediglich die vertikale Bewegung des Crimpwerkzeugkopfes wird als Antrieb für die Klemmbewegung der Klemmvorrichtung genutzt. Der Crimpwerkzeugkopf und mit ihm die Klemmvorrichtung bewegen sich über eine in der Crimpmaschine angeordnete Exzenterscheibe, die den Hub des Crimpwerkzeugs bestimmt.

Die Klemmvorrichtung besteht aus mindestens zwei Klemmbacken, einem oberen und einem unteren Klemmbacken. Die Klemmbacken sind über ein oder mehrere Federelemente, beispielsweise Druckfedern, in vertikaler Richtung druckfederbelastet und damit gegenläufig zueinander bewegbar. Bei einer definierten partiellen Drehbewegung der Exzenterscheibe wird die maximale Presskraft der Druckfedern erreicht und das Kabel zwischen den Klemmbacken geklemmt. Ein am Crimpwerkzeug-Grundkörper angebrachter Begrenzungsarm, gegen den sich ein mit einem Stift versehener Klemmbacken beim Aufwärtshub abstützt, öffnet die Klemmvorrichtung während des Aufwärtshubs wieder.

Das erfindungsgemäße Verfahren zur Herstellung einer Crimpverbindung mit einer Crimpmaschine und mit der erfindungsgemäßen Klemmvorrichtung erfolgt in fünf Arbeitsschritten:
a) In einem ersten Arbeitsschritt, bei dem sich die Crimpmaschine in Grundstellung befindet, wird ein zu bearbeitendes Kabel durch die geöffneten Klemmbacken der Klemmvorrichtung und durch die unmittelbar dahinter befindlichen Kabeldurchführungsöffnungen der Abisoliervorrichtung auf den Auslösesensor der Abisoliervorrichtung geführt.
b) In einem zweiten Arbeitsschritt, ausgelöst durch den Auslösesensor, wird der Crimpwerkzeugkopf in einer vertikalen Abwärtsbewegung in etwa um die Höhe der Klemmbackenöffnung abzüglich der Kabeldicke so weit nach unten gefahren, dass das Kabel zwischen der Oberseite des unteren Klemmbackenfingers und der Unterseite des oberen Klemmbackenfingers mit Presssitz verrutschfest geklemmt ist. Durch das partielle Herunterfahren des Crimpwerkzeugkopfes, der in dieser Position stehen bleibt, wird der druckfederbelastete Klemmbackenfinger des oberen Klemmbackens gegen das zu bearbeitende Kabel in Richtung unterer Klemmbackenfinger gedrückt, das Kabel wird geklemmt.
c) In einem dritten Arbeitsschritt erfolgt der Abisolierprozess durch die Abisoliervorrichtung in bekannter Weise, anschließend wird die Abisoliervorrichtung aus dem Bearbeitungsbereich herausgefahren.
d) In einem vierten Arbeitsschritt erfolgt der eigentliche Crimpprozess, ohne dass das abisolierte Kabel horizontal weiterbewegt werden muss. Die Klemmbacken, die das Kabel unverändert mit Presssitz verrutschfest klemmen, werden gemeinsam mit dem ebenfalls in seiner horizontalen Grundposition verbleibenden Crimpwerkzeugkopf in einem schnellen Hub vertikal in Richtung Amboss bewegt, und das Kabelende wird durch mindestens einen Crimpstempel mit dem dort befindlichen Kontaktelement in bekannter Weise vercrimpt. Der zu vercrimpende Kontakt wird durch die Klemmvorrichtung, die auch als Frontmesserdrücker fungiert, durch das Frontmesser vom Gurt getrennt.
e) In einem fünften Arbeitsschritt sind Crimpwerkzeugkopf und Klemmvorrichtung vertikal in ihre Grundstellung zurückgefahren. Sobald der Stift des unteren Klemmbackens vom Begrenzungsarm wieder erfasst wird, beginnen sich die Klemmbacken zu öffnen und das fertige Kabel mit dem angecrimpten Kontaktelement kann nach Erreichen der Grundstellung entnommen werden. Die Abisoliervorrichtung fährt ebenfalls in ihre Grundstellung und die Crimpmaschine steht wieder bereit zur Ausführung des ersten Arbeitsschrittes a).

Da die Abisoliervorrichtung unmittelbar an die in Richtung Crimpwerkzeugkopf weisenden Seitenwandungen der Klemmbacken herangefahren werden kann, erfolgt die Abisolierung des Kabelisolationsmaterials unmittelbar neben den Klemmbackenfingern. Das Anbringen der erfindungsgemäßen Klemmvorrichtung direkt auf der Stirnseitenwand des Crimpwerkzeugkopfes, hinter der sich die Crimpstempel befinden, gewährleistet zudem einen Minimalabstand zwischen Klemmbackenfingem und Crimpstempeln. Selbst dünne Kabel können auf diese Weise in den Crimpkrallenbereich eines Kontaktelements problemlos eingeführt und dort vercrimpt werden, ohne dass sich das abisolierte Ende des Kabels in unerwünschter Weise biegen oder spreizen kann, was zu Irritationen beim Crimpprozess führen könnte. Auch ist wegen des kurzen Abstandes der Kabelklemmung zum Kabelende keine gesonderte Zentriereinrichtung zur Stabilität und Ausrichtung des Kabels während des gesamten Bearbeitungsprozesses erforderlich.

Während bei einem Kontaktelement mit einer Crimpzonenlänge von 6 mm bei den bekannten Crimpmaschinen die Abmantelungslänge ca. 23 mm beträgt, wird beim Einsatz der erfindungsgemäßen Klemmvorrichtung eine Crimpzonenlänge von ca. 13 mm erreicht, was eine deutliche Verbesserung gegenüber den herkömmlichen Klemmvorrichtungen bedeutet.

Ein weiterer Vorteil besteht darin, dass die erfindungsgemäße Klemmvorrichtung ohne großen Montageaufwand an jedes andere Crimpwerkzeug mit ähnlichem Aufbau angebaut werden und deshalb als separates Kaufteil zum Nachrüsten älterer Modelle dienen kann.

Die Erfindung wird im folgenden noch anhand des in den Zeichnungen dargestellten Ausführungsbeispiels näher erläutert. Es zeigen
Fig. 1 Eine Teilvergrößerung der erfindungsgemäßen Klemmvorrichtung mit allen wesentlichen Funktionselementen der erfindungsgemäßen Crimpmaschine in einer Vorderansicht mit geklemmtem Kabel,
Fig. 2 die Vorderansicht der erfindungsgemäßen Crimpmaschine während des ersten Arbeitsschrittes,
Fig. 3 die Vorderansicht der erfindungsgemäßen Crimpmaschine während des zweiten Arbeitsschrittes,
Fig. 4 die Vorderansicht der erfindungsgemäßen Crimpmaschine während des dritten Arbeitsschrittes,
Fig. 5 die Vorderansicht der erfindungsgemäßen Crimpmaschine während des vierten Arbeitsschrittes,
Fig. 6 die Vorderansicht der erfindungsgemäßen Crimpmaschine während des fünften Arbeitsschrittes.

Die in Fig. 1 gezeigte Klemmvorrichtung 10 ist für eine Crimpmaschine 1 bestimmt, aufweisend einen Crimpwerkzeugkopf 2, einen Crimpwerkzeug-Grundkörper 3 mit einem Amboss 4 und einem dem Amboss 4 vorgelagerten Frontmesser 21, weiter aufweisend eine Abisoliervorrichtung 5, eine Kontaktelementzuführvorrichtung 6 sowie ein Kupplungsteil 7 zum kuppelnden Verbinden der Crimpmaschine 1 mit dem Crimpwerkzeugkopf 2, der vertikal bewegbar ist zur Ausführung eines Crimphubs. Der Crimpwerkzeugkopf 2 weist eine Stirnseitenwand 9 auf, in Richtung der ein zu vercrimpendes Kabel 8 entlang eines Kabelweges 8' zuführbar ist. Die Klemmvorrichtung 10 klemmt das zu bearbeitende elektrische Kabel im Betriebszustand sowohl während des Abisoliervorgangs als auch während des Crimpvorgangs. Erfindungsgemäß ist die Klemmvorrichtung 10 mit dem Crimpwerkzeugkopf 2 über dessen Stirnseitenwand 9 verbunden und gemeinsam mit dem Crimpwerkzeugkopf 2 vertikal verfahrbar. Dabei sind vorzugsweise die Klemmvorrichtung 10 und/oder der Crimpwerkzeugkopf 2 mittig in Längsrichtung des Kabelweges 8' oberhalb des Ambosses 4 und des Frontmessers 21 angeordnet. Für den starren Sitz der Klemmvorrichtung 10 auf dem Crimpwerkzeugkopf 2 können in der Stirnseitenwand 9 des Crimpwerkzeugkopfes 2 Rastausnehmungen oder Bohrungen vorgefertigt sein, die eine schnelle Schraub-, Steck- und/oder Klemmverbindung mit dem Crimpwerkzeugkopf 2 bzw. seiner Stirnseitenwand 9 ermöglichen. Zwingend erforderlich sind diese jedoch nicht.

Die Klemmvorrichtung 10 weist mindestens zwei Klemmbacken, einen oberen Klemmbacken 12 und einen unteren Klemmbacken 11, auf, die über ein oder mehrere Federelemente, beispielsweise Druckfedern 13, gegenläufig zueinander in vertikaler Richtung bewegbar sind. Die Klemmbacken 11, 12 sind in einem quaderförmigen, zumindest nach unten offenen Gehäuse 14 beweglich angeordnet. Das Gehäuse 14 ist auf seiner Deckenseite 15 mit zwei parallel zueinander und senkrecht zur Längsrichtung des Kabels 8 angeordneten Schlitzen 16, 17 versehen, wie weiter unten ausführlich dargestellt. Der obere Klemmbacken 12 umfasst einen Klemmbackenarm 25 und einen in Richtung unterer Klemmbacken 11 rechtwinkelig abgebogenen Klemmbackenfinger 22, wobei die Fingerunterseite 23 das Kabel 8 während des gesamten Bearbeitungsprozesses klemmend beaufschlagt. Der untere Klemmbacken 11 weist einen im Wesentlichen quaderförmigen Klemmbackenarm 24 mit einer Unterkante 29, eine Armverlängerung 26, die in etwa halb so breit ist wie der Klemmbackenarm 24 und die etwa der Breite des Klemmbackenarms 25 entspricht sowie einen von der Armverlängerung 26 rechtwinkelig in Richtung oberer Klemmbacken 12 abgebogenen Klemmbackenfinger 27 auf. In einem Hohlraum des Klemmbackenarms 24 oberhalb der Unterkante 29 sind die Druckfedern 13 befestigt. An jedem Klemmbacken 11, 12 im Bereich der Klemmbackenarme 24, 25 ist mindestens je ein Stift 18, 19 mit unterschiedlicher Länge angebunden, wobei der längere Stift 18 des unteren Klemmbackens 11 den ersten Schlitz 16 in der Deckenseite 15 des Gehäuses 14 durchgreift und der kürzere Stift 19 des oberen Klemmbackens 12 den zweiten Schlitz 17 durchgreift, wobei die Schlitze 16, 17, mit zur Führung der Klemmbacken 11, 12 bei der Ausführung der Vertikalbewegung des Crimpwerkzeugkopfes 2 und der Klemmvorrichtung 10 dienen. Die Stifte 18,19 bilden die Endanschläge für die offene Position der Klemmbacken 11, 12.

Am Grundkörper 3 ist in etwa halber Höhe in diesem Ausführungsbeispiel horizontal zur Längsrichtung des Kabels 8 ein L-förmiger Begrenzungsarm 20 angeordnet, der in seiner Längserstreckung die Seitenwand 33 des Crimpwerkzeugkopfes 2 und die Klemmvorrichtung 10 übergreift und in etwa ab dem zweiten Drittel seiner Länge rechtwinkelig in Richtung Deckenseite 15 der Klemmvorrichtung 10 abgebogen ist, wobei er die Deckenseite 15 maximal zur Hälfte mit Spiel übergreift und wobei er in seinem Endbereich direkt oberhalb des längeren Stiftes 18 mit diesem in Kontakt steht. Der untere Klemmbackenarm 24 stützt sich beim Aufwärtshub über den am unteren Klemmbacken 11 angeformten längeren Stift 18 am Begrenzungsarm 20 ab und öffnet auf diese Weise die Klemmbackenfinger 22, 27 während des Aufwärtshubs wieder.

In den Figuren 2 bis 6 ist das Verfahren zur Herstellung einer Crimpverbindung mit einer Crimpmaschine 1 und mit der erfindungsgemäßen Klemmvorrichtung 10 in fünf Arbeitsschritten dargestellt, die nacheinander wie folgt ablaufen:
In einem ersten Arbeitsschritt gemäß Fig. 2, bei dem sich die Crimpmaschine 1 in Grundstellung befindet, wird ein zu bearbeitendes Kabel 8 auf dem Kabelweg 8' durch die Klemmbackenöffnung 41 der geöffneten Klemmbacken 11, 12 der Klemmvorrichtung 10 und durch die unmittelbar dahinter befindlichen Kabeldurchführungsöffnungen 32, 32' der Abisoliervorrichtung 5 bis auf den Auslösesensor 30 der Abisoliervorrichtung geführt, wobei die Klemmbackenöffnung in diesem Ausführungsbeispiel ca. 5 mm beträgt. Während des ersten Arbeitsschrittes beaufschlagt der Begrenzungsarm 20 den Stift 18 des unteren Klemmbackenarms 24 am untersten Ende des ersten Schlitzes 16 und hält den unteren Klemmbackenfinger 27 dadurch in der Grundstellung. Auch der obere Klemmbackenarm 25 befindet sich in Grundstellung, wobei sein Stift 19 am unteren Ende des zweiten Schlitzes 17 positioniert ist.

In einem zweiten Arbeitsschritt (Fig. 3) wird der Crimpwerkzeugkopf 2 in einer vertikalen Abwärtsbewegung, die etwa der Höhe der Klemmbackenöffnung 41 beim Einführen des Kabels 8 entspricht, so weit nach unten gefahren, dass das Kabel 8 zwischen der Oberseite 28 des unteren Klemmbackenfingers 27 und der Unterseite 23 des oberen Klemmbackenfingers 22 mit Presssitz verrutschfest geklemmt ist. Der Crimpwerkzeugkopf 2 bleibt in dieser Position stehen. Der Abwärtshub beträgt im vorliegenden Ausführungsbeispiel < 5mm. Der Stift 18 am unteren Klemmbackenarm 24 bewegt sich damit relativ im ersten Schlitz 16 des Klemmbackengehäuses 14 um < 5mm nach oben. Damit verbleibt der untere Klemmbackenarm 24 in der Position des ersten Arbeitsschrittes durch den stationär befestigten Begrenzungsarm 20. Die Klemmung des Kabels 8 erfolgt durch den federgestützten Klemmmechanismus, insbesondere durch die Druckfedern 13. Nun erfolgt der Abisolierprozess durch die Abisoliervorrichtung 5 in bekannter Weise.

In einem dritten Arbeitsschritt wird die Abisoliervorrichtung 5 aus dem Bearbeitungsbereich herausgefahren (Fig. 4).

In einem vierten Arbeitsschritt (Fig. 5) erfolgt die Zuführung eines Kontaktelements (nicht dargestellt) von der Kontaktelementzuführvorrichtung 6 auf den Amboss 4 und im unmittelbaren Anschluss der eigentliche Crimpprozess. Die Klemmbacken 11, 12, die das Kabel 8 unverändert mit Presssitz verrutschfest klemmen, werden gemeinsam mit dem Crimpwerkzeugkopf 2 in einem schnellen Hub vertikal in Richtung Amboss 4 bewegt, und das Kabelende wird durch mindestens einen Crimpstempel (nicht dargestellt) mit einem Kontaktelement (nicht dargestellt) auf dem Amboss 4 in bekannter Weise vercrimpt. Gleichzeitig wird das zu vercrimpende elektrische Kontaktelement (nicht dargestellt) durch die Klemmvorrichtung, die auch als Frontmesserdrücker fungiert, durch das Frontmesser 21 vom Gurt getrennt. Durch den konstanten Druck der Druckfedern13 bleiben die Klemmbackenfinger 22, 27 gleich weit voneinander beabstandet, so dass eine Lockerung des geklemmten Kabels 8 während des Crimpprozesses nicht erfolgen kann.

In einem fünften Arbeitsschritt (Fig. 6) wird der Crimpwerkzeugkopf 2 in einem Hub vertikal nach oben bis zur Nullstellung bzw. bis zum oberen Totpunkt verfahren, Stift 18 wird dabei vom Begrenzungsarm 20 erfasst und bis zum untersten Anschlagpunkt im ersten Schlitz 16 bewegt, wobei sich der obere Klemmbackenarm 25 zu öffnen beginnt, sobald Stift 18 die Stiftposition des zweiten bzw. dritten Arbeitsschrittes überschritten hat. Damit befindet sich die Crimpmaschine 1 wieder in ihrer Grundstellung, das fertige Kabel 8 mit dem angecrimpten Kontaktelement kann entnommen werden und die Crimpmaschine steht erneut bereit zur Ausführung des ersten Arbeitsschrittes gemäß Fig. 2.

Die vertikale Bewegung der Klemmvorrichtung 10 erfolgt über drei Exzenterpositionen 38, 39, 40 einer in der Crimpmaschine angeordneten Exzenterscheibe (nicht dargestellt), die den Hub des Crimpwerkzeugs bestimmt. In einer ersten Exzenterposition 38 gemäß Fig. 2 befinden sich Crimpwerkzeugkopf 2 und Klemmvorrichtung 10 in Grundstellung. Die Klemmbacken 11 und 12 sind geöffnet. In einer zweiten Exzenterposition 39 hat bereits eine partielle Bewegung der Exzenterscheibe stattgefunden. In diesem Bereich erfolgt die Klemmung des Kabels 8. Im Ausführungsbeispiel gemäß Fig. 4 hat sich die Exzenterscheibe um ca. 45° gedreht. Der Drehwinkel kann jedoch zwischen 10 und 120° liegen, je nach Kabeldicke und gewünschter Presskraft. In einer dritten Exzenterposition 40 hat die Exzenterscheibe den maximalen Weg von 180° gemäß Fig. 5 zurückgelegt, das Kontaktelement (nicht dargestellt) ist mit dem Kabel 8 vercrimpt, die Exzenterscheibe bewegt sich wieder in ihre Ausgangsposition 38 zurück (Fig. 6), die Klemmbacken 11,12 sind wieder geöffnet.

Der Vorschub der Kontaktelementzuführvorrichtung 6 wird über eine an der der Seitenwand 33 gegenüberliegenden Seitenwand 34 befestigten Platte 35 dadurch gesteuert wird, dass die Platte 35 eine kurvige Stufung 37 in der Seitenkante 36 aufweist und mit einer Kurvenrolle 31 im Eingriff steht.

Es liegt im Schutzbereich der Erfindung, die Druckfedern 13 nicht im oberen Klemmbackenarm sondern auf der der Unterkante 29 des unteren Klemmbackenarms 24 zugewandten Seite des oberen Klemmbackenfingers 22 zu befestigen.

Es liegt auch im Schutzbereich der Erfindung, in die Oberseite 28 des unteren Klemmbackenfingers 27 mindestens eine Bohrung einzubringen, in die ein Stift positioniert eingesetzt ist und der Stift in Richtung Fingerunterseite 23 des oberen Klemmbackenarms 25 weist. Der Stift bildet die der Armverlängerung 26 des unteren Klemmbackenarms 24 gegenüberliegende seitliche Begrenzung für die Klemmbackenöffnung 41. Je nach Stärke des zu verarbeitenden Kabels dient er als Positionierungshiffe für das Kabel 8 und sichert es gegen ein seitliches Wegrutschen aus der Klemmbackenöffnung 41.

Es liegt weiterhin im Schutzbereich der Erfindung, dass der Auslösesensor ein induktiver Nährungssensor ist und dass das zu bearbeitende Kabel 8 nach dem Einführen in die Kabeldurchführungsöffnungen 32, 32' der Abisoliervorrichtung 5 auf einen ersten Sensor drückt, wobei sich dieser nach hinten bewegt und dabei den Auslösesensor aktiviert, der vorzugsweise rechtwinklig zum ersten Sensor angeordnet ist. Über diese indirekte Aktivierung des Auslösesensors lässt sich die Einstecktiefe des abzuisolierenden Kabels 8 noch präziser steuern.

### Bezugszeichenliste:

1. Crimpmaschine
2. Crimpwerkzeugkopf
3. Crimpwerkzeug-Grundkörper
4. Amboss
5. Abisoliervorrichtung
6. Kontaktelementzuführvorrichtung
7. Kupplungsteil
8. Kabel
8'. Kabelweg
9. Stirnseitenwand
10. Klemmvorrichtung
11. Unterer Klemmbacken
12. Oberer Klemmbacken
13. Druckfedern
14. Gehäuse
15. Deckenseite
16. Erster Schlitz (für Stift 18)
17. Zweiter Schlitz (für Stift 19)
18. Stift (lang)
19. Stift (kurz)
20. Begrenzungsarm
21. Frontmesser
22. Oberer Klemmbackenfinger
23. Fingerunterseite (des oberen Klemmbackenarms 25)
24. Unterer Klemmbackenarm
25. Oberer Klemmbackenarm
26. Armverlängerung (des unteren Klemmbackenarms)
27. Unterer Klemmbackenfinger
28. Oberseite (des unteren Klemmbackenfingers 27)
29. Unterkante (der unteren Klemmbackenarms 24)
30. Auslösesensor
31. Kurvenrolle
32. 32'. Kabeldurchführungsöffnungen
33. Seitenwand des Crimpwerkzeugkopfes (rechts)
34. Seitenwand des Crimpwerkzeugkopfes (links)
35. Platte
36. Seitenkante (der Platte 35)
37. Stufung
38. Exzenterposition (erste)
39. Exzenterposition (zweite)
40. Exzenterposition (dritte)
41. Klemmbackenöffnung

## Patentansprüche

1. Klemmvorrichtung für eine Crimpmaschine (1) mit
• einem Crimpwerkzeugkopf (2) mit einer Stirnseitenwand (9), in Richtung der ein zu vercrimpendes Kabel (8) entlang eines Kabelweges (8') zuführbar ist,
• einem Crimpwerkzeug-Grundkörper (3) mit einem Amboss (4) und einem Frontmesser (21)
• einer Abisoliervorrichtung (5),
• einer Kontaktelementzuführvorrichtung (6) und
• einem Kupplungsteil (7) zum kuppelnden Verbinden der Crimpmaschine (1) mit dem Crimpwerkzeugkopf (2),
wobei die Klemmvorrichtung (10) im Betriebszustand das zu bearbeitende elektrische Kabel (8) sowohl während des Abisoliervorgangs als auch während des Crimpvorgangs klemmt,
**dadurch gekennzeichnet,**
**dass** die Klemmvorrichtung (10) mit dem Crimpwerkzeugkopf (2) über dessen Stirnseitenwand (9) verbunden und mit dem Crimpwerkzeugkopf (2) vertikal bewegbar ist und dass die Klemmvorrichtung (10) und/oder der Crimpwerkzeugkopf (2) mittig in Längsrichtung des Kabelweges (8') oberhalb des Ambosses (4) und des Frontmessers (21) angeordnet sind.

2. Klemmvorrichtung nach Patentanspruch 1,
**dadurch gekennzeichnet,**
**dass** die Klemmvorrichtung (10) starr, vorzugsweise mittels einer lösbaren Verbindung, beispielsweise einer Schraub-, Steck- und/oder Klemmverbindung, mit dem Crimpwerkzeugkopf (2) verbunden ist.

3. Klemmvorrichtung nach Patentanspruch 1 oder 2,
**dadurch gekennzeichnet,**
**dass** die Klemmvorrichtung (10) mindestens einen oberen Klemmbacken (12) und einen unteren Klemmbacken (11) aufweist, die über ein oder mehrere Druckfedern (13), gegenläufig zueinander in vertikaler Richtung bewegbar sind.

4. Klemmvorrichtung nach Patentanspruch 3,
**dadurch gekennzeichnet,**
**dass** die Klemmbacken (11, 12) in einem quaderförmigen, zumindest nach unten offenen Gehäuse (14) beweglich angeordnet sind und das Gehäuse (14) auf seiner Deckenseite (15) zwei parallel zueinander und senkrecht zur Längsrichtung des Kabelwegs (8') angeordnete Schlitze (16, 17) aufweist.

5. Klemmvorrichtung nach einem der Patentansprüche 3 bis 4,
**dadurch gekennzeichnet,**
**dass** der obere Klemmbacken (12) einen Klemmbackenarm (25) und einen in Richtung unterer Klemmbacken (11) rechtwinkelig abgebogenen Klemmbackenfinger (22) umfasst, wobei die Fingerunterseite (23) das Kabel (8) während des gesamten Bearbeitungsprozesses klemmend beaufschlagt.

6. Klemmvorrichtung nach einem der Patentansprüche 3 bis 5,
**dadurch gekennzeichnet,**
**dass** der untere Klemmbacken (11) einen im Wesentlichen quaderförmigen Klemmbackenarm (24) mit einer Unterkante (29), einer Armverlängerung (26), die in etwa halb so breit ist wie der Klemmbackenarm (24) und die etwa der Breite des Klemmbackenarms (25) entspricht sowie einen von der Armverlängerung (26) rechtwinkelig in Richtung oberer Klemmbacken (12) abgebogenen Klemmbackenfinger (27) umfasst.

7. Klemmvorrichtung nach einem der Patentansprüche 3 bis 6,
**dadurch gekennzeichnet,**
**dass** die Druckfedern (13) in einem Hohlraum des Klemmbackenarms (24) oberhalb der Unterkante (29) befestigt sind.

8. Klemmvorrichtung nach einem der Patentansprüche 3 bis 7,
**dadurch gekennzeichnet,**
**dass** an jedem Klemmbacken (11, 12) im Bereich der Klemmbackenarme (24, 25) mindestens je ein Stift (18, 19) mit unterschiedlicher Länge angebunden ist, wobei der längere Stift (18) des unteren Klemmbackens (11) den ersten Schlitz (16) durchgreift und der kürzere Stift (19) des oberen Klemmbackens (12) den zweiten Schlitz (17) durchgreift und wobei die Stifte (18, 19) die Endanschläge für die offene Position der Klemmbacken (11, 12) bilden.

9. Klemmvorrichtung nach einem der Patentansprüche 3-8,
**dadurch gekennzeichnet,**
**dass** am Grundkörper (3) in etwa halber Höhe horizontal zur Längsrichtung des Kabels (8) ein L-förmiger Begrenzungsarm (20) angeordnet ist, der in seiner Längserstreckung die Seitenwand (33) des Crimpwerkzeugkopfes (2) und die Klemmvorrichtung (10) übergreift und in etwa ab dem zweiten Drittel seiner Länge rechtwinkelig in Richtung Deckenseite (15) der Klemmvorrichtung (10) abgebogen ist, wobei er die Deckenseite (15) maximal zur Hälfte mit Spiel übergreift und wobei er in seinem Endbereich direkt oberhalb des Stiftes (18) mit diesem berührend in Kontakt steht und wobei sich der untere Klemmbackenarm (24) beim Aufwärtshub über den am unteren Klemmbacken (11) angeformten Stift (18) abstützt und auf diese Weise die Klemmbackenfinger (22, 27) während des Aufwärtshubs öffnet.

10. Verfahren zur Herstellung einer Crimpverbindung mit einer Crimpmaschine (1) und mit der erfindungsgemäßen Klemmvorrichtung (10) nach Patentanspruch 3, wobei die folgenden Arbeitsschritte nacheinander ablaufen:
a) in einem ersten Arbeitsschritt, bei dem sich die Crimpmaschine (1) in Grundstellung befindet, wird ein zu bearbeitendes Kabel (8) auf dem Kabelweg (8') durch die Klemmbackenöffnung (41) der geöffneten Klemmbacken (11, 12) der Klemmvorrichtung (10) und durch die unmittelbar dahinter befindlichen Kabeldurchführungsöffnungen (32, 32') der Abisoliervorrichtung (5) bis auf einen Sensor geführt, wobei der Auslösesensor (30) direkt oder indirekt einen zweiten Arbeitsschritt auslöst;
b) im zweiten Arbeitsschritt wird der Crimpwerkzeugkopf (2) in einer vertikalen Abwärtsbewegung in etwa um die Höhe der Klemmbackenöffnung (41) abzüglich der Kabeldicke so weit nach unten gefahren, dass das Kabel (8) zwischen der Oberseite (28) des unteren Klemmbackenfingers (27) und der Unterseite (23) des oberen Klemmbackenfingers (22) mit Presssitz verrutschfest geklemmt ist, wobei unmittelbar im Anschluss der Abisolierprozess durch die Abisoliervorrichtung (5) in an sich bekannter Weise erfolgt;
c) in einem dritten Arbeitsschritt wird die Abisoliervorrichtung (5) aus dem Bearbeitungsbereich herausgefahren;
d) in einem vierten Arbeitsschritt wird dem Amboss (4) durch die Kontaktelementzuführvorrichtung (6) ein elektrisches Kontaktelement (nicht dargestellt) zugeführt und im unmittelbaren Anschluss erfolgt der eigentliche Crimpprozess, ohne dass das abisolierte Kabel (8) horizontal bewegt wird, wobei die Klemmbacken (11, 12), die das Kabel (8) unverändert mit Presssitz verrutschfest klemmen, gemeinsam mit dem Crimpwerkzeugkopf in einem schnellen Hub vertikal in Richtung Amboss (4) bewegt werden, und wobei das Kabelende (nicht dargestellt) durch mindestens einen Crimpstempel (nicht dargestellt) mit dem Kontaktelement (nicht dargestellt) in bekannter Weise vercrimpt wird und wobei gleichzeitig das zu vercrimpende Kontaktelement (nicht dargestellt) durch das Frontmesser (21) vom Gurt getrennt wird;
e) in einem fünften Arbeitsschritt wird die Crimpmaschine in ihre Grundstellung zurückgefahren, dabei begrenzt der Begrenzungsarm (20) die Aufwärtsbewegung des unteren Klemmbackenarms (24), die Klemmbacken (11, 12) öffnen sich, das fertige Kabel (8) mit dem angecrimpten Kontaktelement (nicht dargestellt) kann entnommen werden und die Crimpmaschine (1) steht wieder bereit zur Ausführung des ersten Arbeitsschrittes a).

11. Verfahren nach Patentanspruch 10,
**dadurch gekennzeichnet,**
**dass** während des ersten Arbeitsschrittes a) der Begrenzungsarm (20) den Stift (18) des unteren Klemmbackenarms (24) am untersten Ende des ersten Schlitzes (16) beaufschlagt und den unteren Klemmbackenfinger (27) dadurch in der Grundstellung hält, wobei auch der Klemmbackenarm (25) sich dabei in Grundstellung befindet, und wobei sein Stift (19) am unteren Ende des zweiten Schlitzes (17) positioniert wird.

12. Verfahren nach Patentanspruch 10 oder 11,
**dadurch gekennzeichnet,**
**dass** während des zweiten Arbeitsschrittes b) der untere Klemmbackenarm (24) in der Position des ersten Arbeitsschrittes durch den stationär befestigten Begrenzungsarm (20) verbleibt, wobei der Stift (18) im ersten Schlitz (16) um den gleichen Betrag nach oben geführt wird, um den sich der obere Klemmbackenarm (25) auf das Kabel (8) zu bewegt und dieses klemmt.

13. Verfahren nach Patentanspruch 12,
**dadurch gekennzeichnet,**
**dass der druckfederbelastete** obere Klemmbackenfinger (22) gegen das zu bearbeitende Kabel (8) in Richtung unterer Klemmbackenfinger (27) gedrückt wird und die Klemmung des Kabels (8) durch den federgestützten Klemmmechanismus, insbesondere durch die Druckfedern (13) erfolgt.

14. Verfahren nach einem der vorhergehenden Patentansprüche,
**dadurch gekennzeichnet,**
**dass** während des dritten Arbeitsschrittes c) die Klemmvorrichtung (10) in derselben Position verbleibt wie nach Ausführung des zweiten Arbeitsschrittes b).

15. Verfahren nach einem der vorhergehenden Patentansprüche,
**dadurch gekennzeichnet,**
**dass** während des vierten Arbeitsschrittes d) das zu bearbeitende Kabel (8) während des gesamten Arbeitsschrittes durch die Federkraft der Druckfedern (13) geklemmt bleibt und eine Lockerung des geklemmten Kabels (8) während des Crimpprozesses nicht erfolgen kann.

16. Verfahren nach einem der vorhergehenden Patentansprüche,
**dadurch gekennzeichnet,**
**dass** während des fünften Arbeitsschrittes der Crimpwerkzeugkopf (2) in einem Hub vertikal nach oben verfahren wird, der am unteren Klemmbacken (11) angeordnete Stift (18) wird dabei vom Begrenzungsarm (20) erfasst und bis zum untersten Anschlagpunkt im ersten Schlitz (16) bewegt, wobei sich der obere Klemmbackenarm (25) zu öffnen beginnt, sobald der am unteren Klemmbacken (11) angeordnete Stift (18) die Stiftposition des zweiten und/oder dritten Arbeitsschrittes überschritten hat.

17. Verfahren nach einem der vorhergehenden Patentansprüche,
**dadurch gekennzeichnet,**
**dass** die vertikale Bewegung der Klemmvorrichtung (10) über drei Exzenterpositionen (38, 39, 40) einer in der Crimpmaschine (1) angeordneten Exzenterscheibe (nicht dargestellt), die den Hub des Crimpwerkzeugs bestimmt, erfolgt, wobei sich Crimpwerzeugkopf (2) und Klemmvorrichtung (10) in einer ersten Exzenterposition (38) in Grundstellung befinden, in einer zweiten Exzenterposition (39) hat bereits eine partielle Bewegung der Exzenterscheibe (nicht dargestellt) stattgefunden und die Klemmung des Kabels (8) ist erfolgt, und in einer dritten Exzenterposition (40) hat die Exzenterscheibe (nicht dargestellt) den maximalen Weg von 180° zurückgelegt.

18. Verfahren nach einem der vorhergehenden Patentansprüche,
**dadurch gekennzeichnet,**
**dass** der Vorschub der Kontaktelementzuführvorrichtung (6) über eine an der der Seitenwand (33) gegenüberliegenden Seitenwand (34) befestigten Platte (35) dadurch gesteuert wird, dass die Platte (35) eine kurvige Stufung (37) in der Seitenkante (36) aufweist und mit einer Kurvenrolle (31) im Eingriff steht.

## Claims

1. A clamping device for a crimping machine (1), with
• a crimping tool head (2) with an end face wall (9), in the direction of which a cable (8) that is to be crimped can be fed along a cable path (8'),
• a crimping tool base body (3) with an anvil (4) and a front blade (21),
• an insulation stripping device (5),
• a contact element feed device (6), and
• a coupling part (7) for the coupling connection of the crimping machine (1) with the crimping tool head (2), wherein
the clamping device (10) in the operating state clamps the electrical cable (8) that is to be processed, both during the insulation stripping process and also during the crimping process,
**characterised in that**,
the clamping device (10) is connected with the crimping tool head (2) via its end face wall (9), and can be moved vertically with the crimping tool head (2), and **in that** the clamping device (10) and/or the crimping tool head (2) are arranged centrally in the longitudinal direction of the cable path (8') above the anvil (4) and the front blade (21).

2. The clamping device in accordance with patent claim 1,
**characterised in that**,
the clamping device (10) is rigidly connected with the crimping tool head (2), preferably by means of a releasable connection, for example, a screw, plug and/or clamp connection.

3. The clamping device in accordance with patent claim 1 or 2,
**characterised in that**,
the clamping tool (10) has at least one upper clamping jaw (12) and one lower clamping jaw (11), which can be moved, via one or a plurality of compression springs (13), in opposite directions to one another in the vertical direction.

4. The clamping device in accordance with patent claim 3,
**characterised in that**,
the clamping jaws (11, 12) are arranged such that they can be moved in a rectangular housing (14), open at least in the downward direction, and the housing (14) on its cover face (15) has two slots (16, 17) arranged parallel to one another and at right angles to the longitudinal direction of the cable path (8').

5. The clamping device in accordance with one of the patent claims 3 to 4,
**characterised in that**,
the upper clamping jaw (12) comprises a clamping jaw arm (25) and a clamping jaw finger (22) bent at right angles in the direction of the lower clamping jaw (11), wherein
the lower face of the finger (23) applies pressure onto the cable (8) in a clamping manner during the whole of the process.

6. The clamping device in accordance with one of the patent claims 3 to 5,
**characterised in that**,
the lower clamping jaw (11) comprises an essentially rectangular clamping jaw arm (24), with a lower edge (29), an arm extension (26), which is approximately half as wide as the clamping jaw arm (24), and which approximately corresponds to the width of the clamping jaw arm (25), together with a clamping jaw finger (27) bent at right angles to the arm extension (26) in the direction of the upper clamping jaw (12).

7. The clamping device in accordance with one of the patent claims 3 to 6,
**characterised in that**,
the compression springs (13) are attached in a cavity of the clamping jaw arm (24) above the lower edge (29).

8. The clamping device in accordance with one of the patent claims 3 to 7,
**characterised in that**,
on each clamping jaw (11, 12) in the region of the clamping jaw arms (24, 25) is attached at least one pin (18, 19) in each case, with different lengths,
wherein
the longer pin (18) of the lower clamping jaw (11) passes through the first slot (16), and the shorter pin (19) of the upper clamping jaw (12) passes through the second slot (17), and wherein
the pins (18, 19) form the end stops for the open position of the clamping jaws (11, 12).

9. The clamping device in accordance with one of the patent claims 3 to 8,
**characterised in that**,
an L-shaped limiter arm (20) is arranged on the base body (3) at approximately half height, horizontal to the longitudinal direction of the cable (8), which arm in its longitudinal extent overlaps the sidewall (33) of the crimping tool head (2) and the clamping device (10), and is bent approximately from the second third of its length at right angles in the direction of the cover face (15) of the clamping device (10), wherein
it overlaps a maximum of half the cover face (15), and wherein
the end region of the arm stands directly above the pin (18) in touching contact with the latter, and wherein
during the upward stroke the lower clamping jaw arm (24) is supported via the pin (18) formed on the lower clamping jaw (11), and in this manner opens the clamping jaw fingers (22, 27) during the upward stroke.

10. A method for the manufacture of a crimped joint with a crimping machine (1), and with
the inventive clamping device (10) in accordance with patent claim 3, wherein
the following operational steps occur in sequence:
a) in a first operational step, in which the crimping machine (1) is located in its initial position, a cable (8) that is to be processed is fed on the cable path (8') through the clamping jaw aperture (41) of the open clamping jaws (11, 12) of the clamping device (10) and through the cable feed-through openings (32, 32') of the insulation stripping device (5) up to a sensor, wherein
the triggering sensor (30), directly or indirectly triggers a second operational step;
b) in the second operational step the crimping tool head (2) is traversed downward in a vertical downward movement by approximately the height of the clamping jaw aperture (41) less the cable thickness, to the extent that the cable (8) is clamped between the upper face (28) of the lower clamping jaw finger (27) and the lower face (23) of the upper clamping jaw finger (22) in a press fit such that it cannot slip, wherein
immediately after this the insulation stripping process is undertaken by the insulation stripping device (5) in a manner of known art;
c) in a third operational step the insulation stripping device (5) is traversed out of the processing region;
d) in a fourth operational step an electrical contact element (not represented) is fed onto the anvil (4) by the contact element feed device (6), and immediately after this the actual crimping process is undertaken, without any horizontal movement of the stripped cable (8), wherein the clamping jaws (11, 12), which continue to clamp the cable (8) with a press fit such that it cannot slip, are moved together with the crimping tool head in a rapid stroke vertically in the direction of the anvil (4), and wherein
the cable end (not represented) is crimped together with the contact element (not represented) by means of at least one crimping stamp (not represented) in a manner of known art, and wherein
at the same time the contact element that is to be crimped (not represented) is separated from the belt by the front blade (21);
e) in a fifth operational step the crimping machine is traversed back into its initial position, at the same time the limiter arm (20) limits the upward movement of the lower clamping jaw arm (24), the clamping jaws (11, 12) open, the finished cable (8) with the crimped-on contact element (not represented) can be removed, and the crimping machine (1) is once again ready to execute the first operational step a).

11. The method in accordance with patent claim 10,
**characterised in that**,
during the first operational step a) the limiter arm (20) impinges against the pin (18) of the lower clamping jaw arm (24) at the lowermost end of the first slot (16) and by this means retains the lower clamping jaw finger (27) in its initial position, wherein
at the same time the clamping jaw arm (25) is also located in its initial position, and wherein
its pin (19) is positioned at the lower end of the second slot (17).

12. The method in accordance with patent claim 10 or 11,
**characterised in that**,
during the second operational step b) the lower clamping jaw arm (24) remains in the position of the first operational step by means of the stationary attached limiter arm (20), wherein
the pin (18) in the first slot (16) is guided upward by the same amount as that which the upper clamping jaw arm (25) is to be moved onto the cable (8), and clamps the latter.

13. The method in accordance with patent claim 12,
**characterised in that**,
the upper clamping jaw finger (22), which is loaded by a compression spring, is pressed against the cable (8) that is to be processed in the direction of the lower clamping jaw finger (27), and the clamping of the cable (8) is undertaken by the spring-assisted clamping mechanism, in particular by the compression springs (13).

14. The method in accordance with one of the preceding patent claims,
**characterised in that**,
during the third operational step c) the clamping device (10) remains in the same position as after execution of the second operational step b).

15. The method in accordance with one of the preceding patent claims,
**characterised in that**,
during the fourth operational step d) the cable (8) that is to be processed remains clamped during the whole operational step by the spring force of the compression springs (13), and no loosening of the clamped cable (8) can take place during the crimping process.

16. The method in accordance with one of the preceding patent claims,
**characterised in that**,
during the fifth operational step the crimping tool head (2) is traversed vertically upward in a stroke, at the same time the pin (18) arranged on the lower clamping jaw (11) is collected by the limiter arm (20) and moved as far as the lowermost stop point in the first slot (16), wherein
the upper clamping jaw arm (25) starts to open as soon as the pin (18) arranged on the lower clamping jaw (11) has moved past the pin position of the second and/or third operational step.

17. The method in accordance with one of the preceding patent claims,
**characterised in that**,
the vertical movement of the clamping device (10) is undertaken via three eccentric positions (38, 39, 40) of an eccentric disk (not represented) arranged in the crimping machine (1), which determines the stroke of the crimping tool, wherein
in a first eccentric position (38) the crimping tool head (2) and clamping device (10) are located in their initial positions, in a second eccentric position (39) a partial movement of the eccentric disk (not represented) has already taken place and the clamping of the cable (8) has been undertaken, and in a third eccentric position (40) the eccentric disk (not represented) has covered the maximum path of 180°.

18. The method in accordance with one of the preceding patent claims,
**characterised in that**,
the feed of the contact element feed device (6) is controlled via a plate (35) attached to a sidewall (34) that is located opposite to the sidewall (33), such that the plate (35) has a curved gradation (37) in its side edge (36), and is in engagement with a cam roller (31).

## Revendications

1. Dispositif de serrage pour une machine de sertissage (1) comportant
• une tête d'outil de sertissage (2) comportant une paroi latérale avant (9), dans la direction de laquelle un câble à sertir (8) peut être introduit le long d'un chemin de câble (8'),
• un corps de base d'outil de sertissage (3) comportant une enclume (4) et une lame frontale (21),
• un dispositif de dénudage du câble (5),
• un dispositif d'introduction d'élément de contact (6) et
• une partie de couplage (7) pour la liaison couplée de la machine sertissage (1) avec la tête d'outil de sertissage (2),
dans lequel le dispositif de serrage (10) en l'état de fonctionnement serre le câble électrique à usiner (8) tant pendant le processus de dénudage que pendant le processus de sertissage,
**caractérisé en ce que**
le dispositif de serrage (10) est relié avec la tête d'outil de sertissage (2) par l'intermédiaire de la paroi latérale avant (9) et est déplaçable verticalement avec la tête d'outil de sertissage (2) et **en ce que** le dispositif de serrage (10) et/ou la tête d'outil de sertissage (2) sont disposés au centre dans la direction longitudinale du chemin de câble (8') au-dessus de l'enclume (4) et de la lame frontale (21).

2. Dispositif de serrage selon la revendication 1, **caractérisée en ce que** le dispositif de serrage (10) est relié de manière rigide, de préférence au moyen d'une liaison amovible, par exemple d'une liaison par vissage, enfichage et/ou serrage avec la tête d'outil de sertissage (2).

3. Dispositif de serrage selon la revendication 1 ou 2, **caractérise en ce que** le dispositif de serrage (10) présente au moins une mâchoire de serrage supérieure (12) et une mâchoire de serrage inférieure (11), qui sont déplaçables en sens opposé l'une par rapport à l'autre dans la direction verticale par l'intermédiaire d'un ou plusieurs ressorts de pression (13).

4. Dispositif de serrage selon la revendication 3, **caractérisée en ce que** les mâchoires de serrage (11,12) sont disposées de manière mobile dans un logement (14) ouvert au moins vers le bas en forme de quadrilatère et le logement (14) présente sur son côté de sommet (15) deux fentes (16,17) disposées parallèlement l'une à l'autre et perpendiculairement par rapport à la direction longitudinale du chemin de câble (8').

5. Dispositif de serrage selon une des revendications 3 à 4, **caractérisé en ce que** la mâchoire de serrage supérieure (12) comprend un bras de mâchoire de serrage (25) et un doigt de mâchoire de serrage (22) coudé à angle droit dans la direction de la mâchoire de serrage inférieure (11), dans lequel le côté intérieur du doigt (23) sollicite le câble (8) par serrage pendant la totalité du processus d'usinage.

6. Dispositif de serrage selon une des revendications 3 à 5, **caractérisé en ce que** la mâchoire de serrage inférieure (11) comprend un bras de mâchoire de serrage essentiellement en en forme de quadrilatère (24) avec une arrête inférieure (29), un prolongement de bras (26), qui est environ moitié aussi large que le bras de mâchoire de serrage (24) et qui correspond environ à la largeur du bras de mâchoire de serrage (25) ainsi qu'un doigt de mâchoire de serrage (27) coudé à angle droit dans la direction de la mâchoire de serrage supérieure (12) à partir du prolongement de bras (26).

7. Dispositif de serrage selon une des revendications 3 à 6, **caractérisé en ce que** les ressorts de pression (13) sont fixés dans un espace creux du bras de mâchoire de serrage (24) au-dessus de l'arête inférieure (29).

8. Dispositif de serrage selon une des revendications 3 à 7, **caractérisée en ce que** à chaque mâchoire de serrage (11,12) au niveau des bras de mâchoire de serrage (24,25) est reliée au moins une goupille (18,19) avec une longueur différente, dans lequel la goupille la plus grande (18) de la mâchoire de serrage inférieure (11) s'engage à travers la première fente (16) et la goupille la plus courte (19) de la mâchoire de serrage supérieure (12) s'engage à travers la deuxième fente (17) et dans lequel les goupilles (18,19) forment des butées d'extrémité pour la position ouverte des mâchoires de serrage (11,12).

9. Dispositif de serrage selon une des revendications 3-8, **caractérisé en ce que** sur le corps de base (3) dans environ la moitié de la hauteur horizontalement à l'axe longitudinal du câble (8) un bras de délimitation en forme de L (20) est disposé, qui s'engage dans son extension longitudinale au-dessus de la paroi latérale (33) de la tête d'outil de sertissage (2) et du dispositif de serrage (10) et est coudé environ jusqu'aux deux tiers de sa longueur à angle droit dans la direction du côté de sommet (15) du dispositif de serrage (10), dans lequel il s'engage au-dessus du côté de sommet (15) au maximum jusqu'à la moitié avec du jeu et dans lequel il est en contact avec celui-ci dans sa région d'extrémité directement au-dessus de la goupille (18) et dans lequel le bras de mâchoire de serrage inférieure (24) s'appuie lors de la course ascendante sur la goupille (18) façonnée sur la mâchoire de serrage inférieure (11) et ouvre de cette le doigt de mâchoire de serrage (22,27) pendant la course ascendante.

10. Procédé de fabrication d'une liaison de sertissage avec une machine de sertissage (1) et avec le dispositif de serrage selon l'invention (10) selon la revendication 3, dans lequel les étapes de travail suivantes se déroulent les unes après les autres :
a) dans une première étape de travail, pendant laquelle la machine de sertissage (1) se trouve dans une position de base, un câble à usiner (8) est guidé sur le chemin de câble (8') à travers l'ouverture de mâchoire de serrage (41) de la mâchoire de serrage ouverte (11,12) du dispositif de serrage (10) et à travers les ouvertures de passage de câbles (32,32') se trouvant directement derrière le dispositif de dénudage (5) jusqu'à un capteur, dans lequel le capteur de déclenchement (30) déclenche directement ou indirectement une deuxième étape de travail ;
b) dans la deuxième étape de travail la tête d'outil de sertissage (2) est déplacée dans un mouvement descendant aussi loin vers le bas qu'environ la moitié de l'ouverture de mâchoire de serrage (41) moins l'épaisseur du câble, en ce que le câble (8) est serré de manière antidérapante avec ajustement serré entre le côté supérieur (28) du doigt de mâchoire de serrage inférieure (27) et le côté inférieur (23) du droit de mâchoire de serrage supérieure (22), moyennant quoi directement à la suite le processus de dénudage du câble est effectué par le dispositif de dénudage (5) d'une manière connue en soi ;
c) dans une troisième étape de travail, le dispositif de dénudage (5) est retiré de la zone d'usinage ;
d) dans une quatrième étape de travail, un élément de contact électrique (non représenté) est introduit sur l'enclume (4) par l'intermédiaire du dispositif d'introduction d'élément de contact (6) et directement à la suite à lieu le processus de sertissage proprement dit, sans que le câble isolé (8) soit déplacé horizontalement, dans lequel les mâchoires de serrage (11,12), qui serrent le câble (8) de manière antidérapante avec ajustement serré, sont déplacées conjointement à la tête d'outil de sertissage dans une course rapide verticale dans la direction de l'enclume (4), et dans lequel l'extrémité de câble (non représentée) est sertie par au moins un poinçon de sertissage (non représenté) avec l'élément de contact (non représenté) d'une manière connue en soi et dans lequel simultanément l'élément de contact à sertir (non représenté) est séparé de la courroie par la lame frontale (21) ;
e) dans une cinquième étape de travail la machine de sertissage est ramenée dans sa position de base, ainsi le bras de délimitation (20) délimite le mouvement ascendant du bras de mâchoire de serrage inférieur (24), les mâchoires de serrage (11,12) s'ouvrent, le câble fini (8) avec l'élément de contact serti (non représenté) peut être retiré et la machine de sertissage (1) se tient à nouveau prête pour exécuter la première étape de travail.

11. Procédé selon la revendication 10, **caractérisé en ce que** pendant la première étape de travail a) le bras de délimitation (20) sollicite la goupille (18) du bras de mâchoire de serrage inférieure (24) sur l'extrémité la plus basse de la première fente (16) et maintient ainsi le doigt de mâchoire de serrage inférieure (27) dans la position de base, dans lequel le bras de mâchoire de serrage (25) se trouve ainsi dans la position de base et dans lequel une goupille (18) est positionnée sur l'extrémité inférieure de la deuxième fente (17).

12. Procédé selon la revendication 10 ou 11, **caractérisé en ce que** pendant la deuxième étape de travail b) le bras de mâchoire de serrage inférieur (24) restent dans la position de la première étape de travail par l'intermédiaire du bras de délimitation (20) fixé de manière stationnaire, dans lequel la goupille (18) est guidé dans la première fente (16) dans la même proportion vers le haut pour que le bras de mâchoire de serrage supérieur (25) se déplace sur le câble (8) et le serre.

13. Procédé selon la revendication 12, **caractérisée en ce que** le doigt de mâchoire de serrage supérieur chargé par ressort de pression (22) est pressé contre le câble à usiner (8) dans la direction du doigt de mâchoire de serrage inférieure (27) et le serrage du câble (8) est effectué par le mécanisme de serrage appuyé par ressort, notamment par les ressorts de pression (13).

14. Procédé selon une des revendications précédentes, **caractérisé en ce que** pendant la troisième étape de travail c) le dispositif de serrage (10) reste dans la même position qu'après l'exécution de la deuxième étape de travail b).

15. Procédé selon une des revendications précédentes, **caractérisé en ce que** pendant la quatrième étape de travail d) le câble à usiner (8) reste serré pendant la totalité de l'étape de travail par la force de ressort des ressorts de pression (13) et un déblocage du câble (8) serré pendant le processus de sertissage ne peut pas avoir lieu.

16. Procédé selon une des revendications précédentes, **caractérisé en ce que** pendant la cinquième étape de travail la tête d'outil de sertissage (2) est déplacée dans une course verticale vers le haut, la goupille (18) disposée sur la mâchoire de serrage inférieure (11) est ainsi détectée par le bras de délimitation (20) et déplacée jusqu'au premier point de butée dans la première fente (16), dans lequel le bras de mâchoire supérieure (25) commence à s'ouvrir, dès que la goupille (18) disposée sur la mâchoire de serrage inférieure (11) a dépassé la position de goupille de la deuxième et/ou la troisième étape de travail.

17. Procédé selon une des revendications précédentes, **caractérisé en ce que** le mouvement vertical dispositif de serrage (10) a lieu sur trois positions d'excentrique (38,39,40) d'une rondelle d'excentrique (non représentée) disposées dans la machine de sertissage (1), qui détermine la course de l'outil de sertissage, dans lequel la tête d'outil de sertissage (2) et le dispositif de serrage (10) se trouve dans une première position d'excentrique (38) dans la position de base, dans une deuxième position d'excentrique (39) un mouvement partiel de la rondelle d'excentrique (non représentée) a déjà eu lieu et le serrage du câble (8) est effectué est dans une troisième position d'excentrique (40) la rondelle d'excentrique (non représentée) a effectué la course maximale de 180°.

18. Procédé selon une des revendications précédentes, **caractérisé en ce que** l'avance du dispositif d'introduction d'élément de contact (6) est commandée par l'intermédiaire d'une plaque (35) fixée sur la paroi latérale (34) opposée à la paroi latérale (33), **en ce que** la plaque (35) présente un étagement sinueux (37) dans l'arrête latérale (36) et vient en prise avec un galet de came (31).
